# EUROPÄISCHE PATENTSCHRIFT

(11) **EP 1 937 579 B1**
(45) Veröffentlichungstag und Bekanntmachung des Hinweises auf die Patenterteilung: **17.11.2010**
(21) Anmeldenummer: 06805839.5
(22) Anmeldetag: 25.09.2006
(51) Int. Cl.: B65H 29/68, B65H 29/26, B07C 3/08

(54) **ABLAGEFACH FÜR EINEN FALLENDEN FLACHEN GEGENSTAND**
STACKING TRAY FOR FALLING FLAT OBJECT
COMPARTIMENT DE DEPOT DESTINE A UN OBJET PLAT QUI CHUTE

(30) Priorität: 03.10.2005 DE 102005047675
(43) Veröffentlichungstag der Anmeldung: 02.07.2008
(73) Patentinhaber: SIEMENS AKTIENGESELLSCHAFT, 80333 München (DE)
(72) Erfinder: FRITSCHE, Beat, CH-8606 Greifensee (CH); SCHEIBL, Wolfgang, 78479 Reichenau (DE); ZIMMERMAN, Armin, 78464 Konstanz (DE)
(86) Internationale Anmeldenummer: PCT/EP2006/009280
(87) Internationale Veröffentlichungsnummer: WO 2007/039164

(56) Entgegenhaltungen:
- EP-A2- 0 769 467
- DE-A1- 2 757 849
- JP-A- 61 033 461
- US-A- 1 720 106
- US-A- 5 013 021
- US-A- 5 145 165
- US-A- 6 065 746

## Beschreibung

Die Erfindung betrifft ein Ablagefach für einen fallenden flachen Gegenstand mit einer oberen Öffnung zum Einlass des Gegenstandes, mit einer seitlichen Wand, die eine Ablagefläche zur Ausrichtung und Ablage einer Seite des Gegenstandes bildet, einer unteren Verschlussklappe zur Ausrichtung und Ablage einer unteren Kante des Gegenstandes und nach Öffnung der Verschlussklappe zum Entleeren des Ablagefaches und mindestens einem gegenüber der seitlichen Wand angeordneten Niederhalter, der eine Verzögerung und eine Dämpfung des fallenden Gegenstandes vor einem Auftreffen des Gegenstandes auf der Verschlussklappe bewirkt.

Bei der Sortierung von flachen Gegenständen, wie Postsendungen, werden Ablagefächer als Speichermittel für fallende flache Gegenstände verwendet. Diese Ablagefächer können auch z. B. als Zwischenspeicher verwendet werden, die zwischen zwei laufenden Bahnen von Postbehältern angeordnet sind. Damit wird eine Postsendung aus einem laufenden Behälter der ersten hier oberen Bahn in dem Zwischenspeicher abgelegt, solange bis ein laufender gewünschter Behälter der zweiten hier unteren Bahn zur Aufnahme der Postsendung im unteren Abgabebereich des Zwischenspeichers ankommt.

Bekannt ist ein derartiges Ablagefach für fallende flache Gegenstand mit einer oberen Öffnung zum Einlass des Gegenstandes, mit:
- einer seitlichen Ablagefläche zur Ausrichtung und Ablage einer Seite des Gegenstandes,
- einer unteren Verschlussklappe zur Ausrichtung und Ablage einer unteren Kante des Gegenstandes und zur Entleerung des Ablagefaches durch Öffnen der Verschlussklappe.

Als Seite des Gegenstandes ist dabei die Seite mit größter Fläche im Gegensatz zur Kante zu verstehen, an dem Beispiel einer Postsendung wie ein Umschlag oder eine Zeitschrift. Mit der Kante bzw. ihrer Breite ist also maßgebend die Dicke des flachen Gegenstandes gemeint. Ferner kommen auch z. B. Telefonbücher oder längliche Kartonagen in Frage (US-A-1720106).

Dabei erfolgt der Fall eines Gegenstandes in das Ablagefach mittels der Schwerkraft bei einer vertikalen oder leicht dazu geneigten (oben nach unten) Richtung der Seite des Gegenstands, indem sowieso zunächst die untere Kante des Gegenstands die Öffnung des Ablagefachs durchdringt und auf der Verschlussklappe auftrifft. Die untere Kante wird daher auch in diesem Sinne als Vorderkante bezeichnet.

Bekannt wurde auch ein Ablagefach mit einem festen Boden, bei welchem gegenüber der seitlichen Wand ein Niederhalter angeordnet ist, der eine Verzögerung und eine Dämpfung des fallenden Gegenstandes vor einem Auftreffen des Gegenstandes auf dem Boden bewirkt (US-A-6065746).

Der Erfindung liegt die Aufgabe zugrunde, ein Ablagefach für einen fallenden flachen Gegenstand anzugeben, bei welchem der nach unten fallende Gegenstand nach Öffnen der Verschlussklappe nicht durch den Niederhalter behindert wird.

Erfindungsgemäß wird die Aufgabe durch die Merkmale des Anspruches 1 gelöst.

Dabei wird ein Ablagefach für einen fallenden flachen Gegenstand mit einer oberen Öffnung zum Einlass des Gegenstandes beschrieben, mit:
- einer seitlichen Ablagefläche zur Ausrichtung und Ablage einer Seite des Gegenstandes,
- einer unteren Verschlussklappe zur Ausrichtung und Ablage einer unteren Kante des Gegenstandes.

Gegenüber der seitlichen Wand ist mindestens ein Niederhalter angeordnet, der eine Verzögerung und eine Dämpfung des fallenden Gegenstandes vor einem Auftreffen des Gegenstandes auf der Verschlussklappe bewirkt.

Dabei rutschen Gegenstände, die in das Ablagefach fallen, auf der Ablagefläche in Richtung Verschlussklappe. Bevor sie dort anschlagen, berühren sie einen oder mehrere nebeneinander angeordnete Niederhalter. Der Gegenstand wird durch die Reibung zwischen Niederhaltern und Sendung derart abgebremst, dass seine geringe verbleibende kinetische Energie nicht mehr zu einem nennenswerten Rückprallen an der Verschlussklappe führt. Eine evtl. dennoch erfolgende Rückwärtsbewegung der Sendung wird ebenfalls von den Niederhaltern abgebremst.

Die Verschlussklappe ist mit dem oder den Niederhaltern so gekoppelt, dass eine Öffnung der Verschlussklappe zu einer Entfernung des Niederhalters von der seitlichen Wand führt.

Die Andruckkräfte und das Verhalten des oder der Niederhalter bei der Bewegung können noch durch den Einsatz von Federn oder/und Dämpfern den Anforderungen angepasst werden. Z. B. kann die Bremswirkung so ausgelegt werden, dass sie mit zunehmender Sendungsdicke ebenfalls zunimmt. Bei annähernd konstanter Dichte der Sendungen ergibt sich hieraus die gewünschte stärkere Abbremsung schwerer Sendungen.

Durch das gezielte Abbremsen der Sendungen befinden sich daher die Sendungsvorderkanten in einem kleinen, definierten Bereich des Ablagefaches. Die zeitlichen Abläufe der Abwürfe aus dem Ablagefach sind dadurch über ein weites Sendungsspektrum annähernd gleich. Da keine großen Zeittoleranzen berücksichtigt werden müssen, ist damit ein größerer Durchsatz möglich.

Ausserdem werden durch Andruckkräfte aus einem oder mehreren Niederhaltern und die Wirkorte dieser Kräfte die Gegenstände, wie beispielsweise flache Sendungen, flach gegen die seitliche Ablagefläche gehalten, und damit werden das Einrollen und Auffächern vorteilhafterweise verhindert. Eingerollte oder aufgefächerte Sendungen können evtl. das Ablagefach nicht mehr von selbst verlassen und müssen von Hand entfernt werden. Durch die Erfindung kann diese Gefahr durch Flachdrücken und Geschlossenhalten der Sendungen effektiv minimiert werden.

Die Niederhalter üben verteilt über die Sendungsseite Kräfte auf die Sendung aus, die vorteilhafterweise diese gegen eine evtl. vorhandene Kontur der seitlichen Ablagefläche drücken. Kräfte und Bewegung können für jeden Niederhalter individuell gestaltet werden. Durch eine definierte Verformung der Sendung wird ein stabiles, vorhersehbares Verhalten beim Abwurf erreicht.

Die Seitenflächen der Niederhalter führen die Sendungen und halten sie auf einer geraden Bahn. Daher werden ein ungewolltes Drehen der Sendungen und Änderungen der Bewegungsrichtung durch den Führungseinfluss des/der Niederhalter(s) verhindert.

Vorteilhafte Ausgestaltungen der Erfindung sind in den Unteransprüchen dargelegt.

Anschließend wird die Erfindung in einem Ausführungsbeispiel anhand der Zeichnungen erläutert.

Dabei zeigen
- FIG 1: ein erstes Ablagefach mit geschlossener Ver- schlussklappe,
- FIG 2: ein erstes Ablagefach mit offener Verschluss- klappe,
- FIG 3: ein zweites Ablagefach.

In FIG 1 ist ein erstes Ablagefach für einen fallenden flachen Gegenstand 1 mit einer oberen Öffnung zum Einlass des Gegenstandes, mit einer seitlichen Ablagefläche 2 zur Ausrichtung und Ablage einer Seite des Gegenstandes und einer unteren Verschlussklappe 3 zur Ausrichtung und Ablage einer unteren Kante des Gegenstandes dargestellt. Gegenüber der seitlichen Wand ist ein Niederhalter 4 angeordnet, der eine Verzögerung und eine Dämpfung des fallenden Gegenstandes vor einem Auftreffen des Gegenstandes auf der Verschlussklappe bewirkt.

Dabei ist der Niederhalter drehbar und mit einem Federungsmittel 6, 7 verbunden, so dass vor dem Auftreffen des flachen Gegenstandes auf der Verschlussklappe der Niederhalter Andruckkräfte in Richtung der seitlichen Ablagefläche auf den flachen Gegenstand ausübt. Hier weisen außerdem Verschlussklappe und Niederhalter eine gleiche Drehachse auf, jedoch für unterschiedliche Zwecke auf: einerseits zum Öffnen/Schliessen der Verschlussklappe und andererseits zur Aktivierung/Deaktivierung des Niederhalters.

Das Federungsmittel mit Feder 6 und Dämpfer 7 weist einen veränderlichen Widerstand auf, der sich mit dem Abstand des Niederhalters von der seitlichen Ablagefläche vergrößert. Die Einstellung des Widerstandes ist derart ausgelegt, dass bei einem dicken bzw. schweren fallenden Gegenstand der Dämpfer 7 stärker wirkt als bei einem dünnen bzw. leichten fallenden Gegenstand. Die Feder 6 bewirkt Andruckkraft des Niederhalters gegen die seitliche Ablagefläche.

Ebenfalls ist die Verschlussklappe drehbar und bildet ein L-förmiges Profil, dessen L-Basis als Ausrichtelement der unteren Kante des Gegenstands vorgesehen ist und dessen L-Seite eine der seitlichen Ablagefläche gegenüberliegende Wand bildet. An dieser gegenüberliegenden Wand ist dabei die Drehachse angeordnet. Die Drehachse könnte auch anstelle dieser gegenüberliegenden Wand an der seitlichen Wand angeordnet werden (siehe weitere Figur 3). In diesem Fall bildet die seitliche Ablagefläche die L-Seite, wobei eine der L-Seite gegenüberliegende Wand auch vorgesehen ist. In allen Fällen ist der Niederhalter bzw. sein Wirkungsbereich zwischen der L-Seite und der gegenüberliegenden Wand angeordnet.

Die L-Basis weist einen Anschlag auf, mit welchem der Niederhalter bei einer Öffnung der Verschlussklappe mitgenommen wird. Dieser Anschlag ist dadurch einfach realisiert, dass in ihrem unteren Bereich die Verschlussklappe wenigstens einen Schlitz aufweist, in welchen der Niederhalter eindringt.

Vorteilhafterweise ist der Niederhalter bogenförmig in mindestens einer vertikalen Ebene (Fallrichtung) und weist einen konvexen Bereich auf, welcher eine Reibungsfläche bei einem Kontakt mit dem Gegenstand bildet. Z.B. kann der Niederhalter mehrere in einer Querrichtung der seitlichen Ablagefläche und der Verschlussklappe nebeneinander angeordnete Niederhaltelemente aufweisen. Die Niederhaltelemente dringen in nebeneinander angeordnete Schlitze der Verschlussklappe ein, die sich bis zur seitlichen Ablagefläche U-förmig erstrecken können oder als rechteckige Aussparungen in der L-Basis vorgesehen sind. Dabei können die nebeneinander angeordneten Niederhaltelemente unterschiedliche Verzögerungen und Dämpfungen bewirken, vorzugsweise durch deren unterschiedlichen Form und/oder Material und/oder zugehörige Federung. Die nebeneinander angeordneten Niederhaltelemente können auch unterschiedliche Abstände zu der seitlichen Ablagefläche aufweisen. Damit werden beliebige bogenförmige bzw. konvexe Niederhalterformen und Druckeinflüsse in einer ein- oder mehrdimensionalen weise gegenüber der seitlichen Ablagefläche erzeugt.

Ferner weist die seitliche Ablagefläche ein konkaves Profil auf. Damit werden insbesondere dünne Sendungen eine bessere Steifheit z.B. gegen Einrollen besitzen. Hier eignet sich die konvexe Form bzw. Anordnung der Niederhalter gut. Durch Andruck des Niederhalters nimmt der flache Gegenstand die hier konkave Profilform der seitlichen Ablagefläche an.

Zur Aufnahme des flachen Gegenstandes bilden die Ablagefläche und der Niederhalter einen Trichter entlang der Breite der Sendung (d.h. senkrecht zur Figur 1). Damit wird die Ausrichtung von leicht geneigten fallenden Sendungen auf der seitlichen Ablagefläche unterstützt. Dies kann mittels eines oberen Verlängerungsarms des Niederhalters realisiert werden, dessen Abstand mit der seitlichen Ablagefläche bei geschlossener Verschlussklappe maximal ist.

Ein Umleger zur Kippung des fallenden flachen Gegenstandes vor dem Auftreffen kann auch mit dem Niederhalter gekoppelt werden, damit eine bessere Ausrichtung der Sendungsseite auf die seitliche Ablagefläche erfolgt. Der oben beschriebene Verlängerungsarm kann zu diesem Zweck verwendet werden.

Ferner kann der Niederhalter derart angeordnet werden, dass bei dünnen Gegenständen die Dämpfung und die Verzögerung minimal oder unwirksam sind. Damit werden empfindliche Sendungen auch nicht beschädigt.

Figur 2 zeigt genau gemäss Figur 1 das Ablagefach bei offener Verschlussklappe.

Zur Öffnung der drehbaren Verschlussklappe wird auch ein Aktor 5 verwendet. Beim Öffnen können ein oder alle Niederhalter an dafür vorgesehenen Flächen der Verschlussklappe zum Anliegen kommen. Im Wesentlichen ist eine Öffnung der Verschlussklappe mit einer Entfernung des Niederhalters von dem flachen Gegenstand gekoppelt.

In Figur 2 bleibt der Verlängerungsarm unbewegt, so dass im oberen Bereich des Ablagefaches immer noch ein Trichter gebildet wird, falls eine weitere fallende Sendung abgelegt werden sollte.

In Figur 3 ist ein zweites Ablagefach dargestellt, das prinzipiell die gleichen Komponenten wie Figur 1 und 2 aufweist: die seitliche Ablagefläche 2, die drehbare Verschlussklappe 3 und den Niederhalter 4 (bzw. mehrere gegenüber der seitlichen Ablagefläche 2 beliebig angeordnete Niederhalterelemente 4).

Die Unterschiede liegen nun darin, dass:
- die Drehachse zur Öffnung/Schließung der Verschlussklappe im Randbereich der seitlichen Ablagefläche 2 angeordnet ist. In Figur 3 ist die geschlossene Position dargestellt, jedoch ist einem Fachmann implizit zu verstehen, dass eine Öffnung mittels einer relativen Drehung zwischen der Ablagefläche und der Verschlussklappe erfolgt, so dass eine untere Öffnung für den Durchtritt der Sendung entsteht.
- im Gegensatz zu den Figuren 1 und 2 der Niederhalter 4 selber elastisch ist und ein Federungsmittel 8, 9 bildet. Dafür kann auch der Niederhalter an der Verschlussklappe fest angebracht werden, so dass sich der Niederhalter beim Öffnen/Schließen der Verschlussklappe mitbewegt.

Dieser zweite Unterschied ist von großem Vorteil, da dabei Verzögerungs- und Dämpfungsanforderungen durch die Federungs-und die Anordnungseigenschaften des elastischen Niederhalters gewährleistet werden können. Ferner wird der Niederhalter (bzw. mehrere gegenüber der seitlichen Ablagefläche beliebig angeordnete Niederhalterelemente) sich relativ zu der Verschlussklappe sanfter bewegen bzw. auf die Verschlussklappe nicht schlagartig auftreffen , z. B. auf die vorher erwähnten Aussparungen bzw. Anschläge.

Als elastischer Niederhalter kann ein Ende eines elastischen Streifen 8 an einer der L-Seite (oder der seitlichen Ablagefläche) gegenüberliegenden Seite oder Wand der Verschlussklappe befestigt werden. Ein weiteres Ende des elastischen Streifen 8 kann in eine Aussparung in der L-Basis der Verschlussklappe eindringen, so dass vor dem Auftreffen des flachen Gegenstandes der Streifen an der seitlichen Ablagefläche anliegt oder zu der seitlichen Ablagefläche einen kleinen Abstand aufweist, wie in Figur 3 dargestellt. Der elastische Streifen kann außerdem in einem kostengünstigen verformbaren Material wie Kunststoff realisiert werden. Aussparungen in der L-Basis der Verschlussklappe sind jedoch nicht erforderlich, wenn der Streifen bei der Ablage des flachen Gegenstandes einen ausreichenden.Abstand zu der L-Basis aufweist. Damit können Aussparungen vermieden werden, wodurch die damit verbundene Gefahr des Hängenbleibens von flachen Gegenständen verringert wird.

Zur Verstärkung der Verzögerung und Dämpfung bei dicken oder schweren Sendungen kann zwischen der Verschlussklappe 3 und dem elastischen Streifen 8 eine verformbare z. B. elastische Schleife 9 angeordnet werden. Ihre Verformung ermöglicht eine variable Einstellung der Verzögerung und Dämpfung von Sendungen unterschiedlicher Dicken bzw. Gewichten in Abhängigkeit von dem Abstand zwischen seitlicher Ablagefläche und der gegenüberliegenden Wand. Aussparungen in der Verschlussklappe können im Bereich der elastischen Schleife 9 angeordnet werden, um damit mittels einer Bewegungsmöglichkeit der Schleife die Dämpfungseigenschaften des Niederhalters festzulegen.

## Patentansprüche

1. Ablagefach für einen fallenden flachen Gegenstand (1) mit einer oberen Öffnung zum Einlass des Gegenstandes (1), mit:
- einer seitlichen Wand (2), die eine Ablagefläche zur Ausrichtung und Ablage einer Seite des Gegenstandes (1) bildet,
- einer unteren Verschlussklappe (3) zur Ausrichtung und Ablage einer unteren Kante des Gegenstandes (1) und nach Öffnung der Verschlussklappe (3) zum Entleeren des Ablagefaches,
und mindestens einem gegenüber der seitlichen Wand (2) angeordneten Niederhalter (4), der eine Verzögerung und eine Dämpfung des fallenden Gegenstandes (1) vor einem Auftreffen des Gegenstandes (1) auf der Verschlussklappe bewirkt,
wobei eine Öffnung der Verschlussklappe mit einer Entfernung des Niederhalters (4) von der seitlichen Wand (2) gekoppelt ist.

2. Ablagefach nach Anspruch 1,
wobei der Niederhalter (4) drehbar ist und mit einem Federungsmittel (6, 7) verbunden ist, so dass vor dem Auftreffen des flachen Gegenstandes (1) auf der Verschlussklappe (3) der Niederhalter (4) Andruckkräfte in Richtung der seitlichen Wand (2) auf den flachen Gegenstand (1) ausübt.

3. Ablagefach nach Anspruch 1,
wobei der Niederhalter (4) elastisch ist und ein Federungsmittel (8, 9) bildet.

4. Ablagefach nach Anspruch 3,
wobei der Niederhalter (4) an der Verschlussklappe (3) fest angebracht ist.

5. Ablagefach nach Anspruch 3 oder 4,
wobei der Niederhalter (4) einen elastischen Streifen (8) umfasst.

6. Ablagefach nach Anspruch 5,
wobei zwischen der Verschlussklappe (3) und dem elastischen Streifen (8) eine elastische Schleife (9) angeordnet ist.

7. Ablagefach nach Anspruch 6,
wobei Aussparungen in der Verschlussklappe im Bereich der elastischen Schleife (9) angeordnet sind.

8. Ablagefach nach einem der vorhergehenden Ansprüche, wobei
das Federungsmittel (6, 7, 8, 9) einen veränderlichen Widerstand aufweist, der sich mit dem Abstand des Niederhalters (4) von der seitlichen Wand (2) vergrößert.

9. Ablagefach nach einem der vorhergehenden Ansprüche,
wobei die Verschlussklappe drehbar ist und ein L-förmiges Profil bildet, dessen L-Basis als Ausrichtelement der unteren Kante des Gegenstands vorgesehen ist und dessen L-Seite eine der seitlichen Ablagefläche gegenüberliegende Wand oder die seitliche Ablagefläche mit einer gegenüberliegenden Wand bildet, zwischen welchen der Niederhalter (4) angeordnet ist.

10. Ablagefach nach Anspruch 9,
wobei
die L-Basis einen Anschlag aufweist, mit welchem der Niederhalter (4) bei einer Öffnung der Verschlussklappe (3) mitgenommen wird.

11. Ablagefach nach einem der vorhergehenden Ansprüche, wobei
die Verschlussklappe (3) wenigstens einen Schlitz aufweist, in welchen der Niederhalter (4) eindringt.

12. Ablagefach nach einem der vorhergehenden Ansprüche, wobei
der Niederhalter (4) bogenförmig ist und einen konvexen Bereich aufweist, welcher eine Reibungsfläche bei einem Kontakt mit dem Gegenstand (1) bildet.

13. Ablagefach nach einem der vorhergehenden Ansprüche, wobei
der Niederhalter (4) mehrere in einer Querrichtung der seitlichen Wand (2) und der Verschlussklappe (3) nebeneinander angeordnete Niederhaltelemente aufweist.

14. Ablagefach nach Anspruch 13,
wobei die Niederhaltelemente in nebeneinander angeordnete Schlitze der Verschlussklappe (3) eindringen.

15. Ablagefach nach Anspruch 13 oder 14,
wobei
die nebeneinander angeordneten Niederhaltelemente unterschiedliche Verzögerungen und Dämpfungen bewirken, vorzugsweise durch deren unterschiedliche Form und/oder Material und/oder zugehörige Federung.

16. Ablagefach nach einem der Ansprüche 13 bis 15,
wobei
die nebeneinander angeordneten Niederhaltelemente unterschiedliche Abstände zu der seitlichen Wand (2) aufweisen.

17. Ablagefach nach einem der vorhergehenden Ansprüche, wobei
die seitliche Wand (2) ein konkaves Profil aufweist.

18. Ablagefach nach einem der vorhergehenden Ansprüche,
wobei durch Andruck des Niederhalters (4) der flache Gegenstand (1) die Profilform der seitlichen Wand (2) annimmt.

19. Ablagefach nach einem der vorhergehenden Ansprüche, wobei
zur Aufnahme des flachen Gegenstandes (1) die Ablagefläche (2) und der Niederhalter (4) einen Trichter bilden.

20. Ablagefach nach Anspruch 13,
wobei
ein Umleger zur Kippung des fallenden flachen Gegenstandes (1) vor dem Auftreffen mit dem Niederhalter (4) gekoppelt ist.

21. Ablagefach nach Anspruch 13,
wobei
der Niederhalter (4) derart angeordnet ist, dass bei dünnen Gegenständen (1) die Dämpfung und die Verzögerung minimal oder unwirksam sind.

## Claims

1. Depositing tray for a falling flat object (1) having an upper opening for the entry of the object (1), having:
- a side wall (2) which forms a depositing face for aligning and depositing one side of the object (1),
- a lower closure flap (3) for aligning and depositing a lower edge of the object (1) and, after opening of the closure flap (3), for emptying the depositing tray,
and at least one hold-down (4) which is arranged opposite the side wall (2) and brings about a deceleration and a damping of the falling object (1) before the object (1) comes into contact with the closure flap,
an opening of the closure flap being coupled to a removal of the hold-down (4) from the side wall (2).

2. Depositing tray according to Claim 1, the hold-down (4) being rotatable and being connected to a spring means (6, 7), with the result that, before the flat object (1) comes into contact with the closure flap (3), the hold-down (4) exerts pressure forces on the flat object (1) in the direction of the side wall (2).

3. Depositing tray according to Claim 1, the hold-down (4) being elastic and forming a spring means (8, 9).

4. Depositing tray according to Claim 3, the hold-down (4) being attached fixedly to the closure flap (3).

5. Depositing tray according to Claim 3 or 4, the hold-down (4) comprising an elastic strip (8).

6. Depositing tray according to Claim 5, an elastic loop (9) being arranged between the closure flap (3) and the elastic strip (8).

7. Depositing tray according to Claim 6, cut-outs being arranged in the closure flap in the region of the elastic loop (9).

8. Depositing tray according to one of the preceding claims, the spring means (6, 7, 8, 9) having a variable resistance which increases with the spacing of the hold-down (4) from the side wall (2).

9. Depositing tray according to one of the preceding claims, the closure flap being rotatable and forming an L-shaped profile, the L-base of which is provided as an aligning element of the lower edge of the object and the L-side of which forms a wall which lies opposite the side depositing face or the side depositing face with a wall which lies opposite it, between which the hold-down (4) is arranged.

10. Depositing tray according to Claim 9, the L-base having a stop, by way of which the hold-down (4) is driven during opening of the closure flap (3).

11. Depositing tray according to one of the preceding claims, the closure flap (3) having at least one slot, into which the hold-down (4) penetrates.

12. Depositing tray according to one of the preceding claims, the hold-down (4) being arcuate and having a convex region which forms a friction face during contact with the object (1).

13. Depositing tray according to one of the preceding claims, the hold-down (4) having a plurality of hold-down elements which are arranged next to one another in a transverse direction of the side wall (2) and the closure flap (3).

14. Depositing tray according to Claim 13, the hold-down elements penetrating into slots of the closure flap (3) which are arranged next to one another.

15. Depositing tray according to Claim 13 or 14, the hold-down elements which are arranged next to one another bringing about different decelerations and damping effects, preferably as a result of their different shape and/or material and/or associated spring action.

16. Depositing tray according to one of Claims 13 to 15, the hold-down elements which are arranged next to one another being at different spacings from the side wall (2).

17. Depositing tray according to one of the preceding claims, the side wall (2) having a concave profile.

18. Depositing tray according to one of the preceding claims, the flat object (1) assuming the profile shape of the side wall (2) as a result of pressure of the hold-down (4).

19. Depositing tray according to one of the preceding claims, the depositing face (2) and the hold-down (4) forming a funnel for receiving the flat object (1).

20. Depositing tray according to Claim 13, a transfer means being coupled to the hold-down (4) in order to tilt the falling flat object (1) before it is deposited.

21. Depositing tray according to Claim 13, the hold-down (4) being arranged in such a way that the damping and the deceleration are at a minimum or inactive in the case of thin objects (1).

## Revendications

1. Compartiment de dépôt pour un objet ( 1 ) plat qui tombe, ayant une ouverture supérieure pour l'entrée de l'objet ( 1 ), comprenant :
- une paroi ( 2 ) latérale qui forme une surface de dépôt pour l'orientation et le dépôt d'un côté de l'objet ( 1 ),
- un volet ( 3 ) inférieur de fermeture, pour l'orientation et le dépôt d'un bord inférieur de l'objet et, après l'ouverture du volet ( 3 ) de fermeture, pour vider le compartiment de dépôt,
et au moins un serre-flan ( 4 ) qui est disposé en face de la paroi ( 2 ) latérale et qui provoque un ralentissement et un amortissement de l'objet ( 1 ) qui tombe, avant une arrivée de l'objet ( 1 ) sur le volet de fermeture,
dans lequel une ouverture du volet de fermeture est couplée à un éloignement du serre-flan ( 4 ) de la paroi ( 2 ) latérale.

2. Compartiment de dépôt suivant la revendication 1, dans lequel
le serre-flan ( 4 ) est tournant et est relié à un moyen ( 6, 7 ) d'amortissement, de sorte qu'avant l'arrivée de l'objet ( 1 ) plat sur le volet ( 3 ) de fermeture, le serre-flan ( 4 ) applique sur l'objet ( 1 ) plat en direction de la paroi ( 2 ) latérale des forces de pression.

3. Compartiment de dépôt suivant la revendication 1, dans lequel le serre-flan ( 4 ) est élastique et forme un moyen ( 8, 9 ) de suspension.

4. Compartiment de dépôt suivant la revendication 3, dans lequel
le serre-flan ( 4 ) est mis de manière fixe sur le volet ( 3 ) de fermeture.

5. Compartiment de dépôt suivant la revendication 3 ou 4, dans lequel
le serre-flan ( 4 ) comprend une bande ( 8 ) élastique.

6. Compartiment de dépôt suivant la revendication 5, dans lequel
une boucle ( 9 ) élastique est disposée entre le volet ( 3 ) de fermeture et la bande ( 8 ) élastique.

7. Compartiment de dépôt suivant la revendication 6, dans lequel
des évidements dans le volet de fermeture sont disposés dans la zone de la boucle ( 9 ) élastique.

8. Compartiment de dépôt suivant l'une des revendications précédentes, dans lequel
le moyen ( 6, 7, 8, 9 ) de suspension a une résistance variable qui devient plus grande au fur et à mesure qu'augmente la distance entre le serre-flan ( 4 ) et la paroi ( 2 ) latérale.

9. Compartiment de dépôt suivant l'une des revendications précédentes, dans lequel
le volet de fermeture est tournant et forme un profil en forme de L, dont la base du L est prévue comme élément d'orientation du bord inférieur de l'objet et dont le côté du L forme une paroi opposée à la surface latérale de dépôt ou la surface latérale de dépôt ayant une paroi opposée entre lesquelles est disposé le serre-flan ( 4 ).

10. Compartiment de dépôt suivant la revendication 9, dans lequel
la base du L a une butée, avec laquelle le serre-flan ( 4 ) est pris, lors d'une ouverture du volet ( 3 ) de fermeture.

11. Compartiment de dépôt suivant l'une des revendications précédentes, dans lequel
le volet ( 3 ) de fermeture a au moins une fente, dans laquelle pénètre le serre-flan ( 4 ).

12. Compartiment de dépôt suivant l'une des revendications précédentes, dans lequel
le serre-flan ( 4 ) est en forme d'arc et a une partie convexe, qui forme une surface de traitement, lors d'un contact avec l'objet ( 1 ).

13. Compartiment de dépôt suivant l'une des revendications précédentes, dans lequel
le serre-flan ( 4 ) a plusieurs éléments de serre-flan disposés côte à côte dans une direction transversale de la paroi ( 2 ) latérale et du volet ( 3 ) de fermeture.

14. Compartiment de dépôt suivant la revendication 13, dans lequel
les éléments du serre-flan pénètrent dans des fentes disposées côte à côte du volet ( 3 ) de fermeture.

15. Compartiment de dépôt suivant la revendication 13 ou 14, dans lequel
les éléments du serre-flan, disposés côte à côte, provoquent des retards et des amortissements différents, de préférence par leurs formes différentes et/ou par leurs matériaux différents et/ou par leurs suspensions associées.

16. Compartiment de dépôt suivant l'une des revendications 13 à 15, dans lequel
les éléments du serre-flan disposés côte à côte sont à des distances différentes de la paroi ( 2 ) latérale.

17. Compartiment de dépôt suivant l'une des revendications précédentes, dans lequel
la paroi ( 2 ) latérale a un profil concave.

18. Compartiment de dépôt suivant l'une des revendications précédentes, dans lequel
par application du serre-flan ( 4 ), l'objet ( 1 ) plat prend la forme du profil de la paroi ( 2 ) latérale.

19. Compartiment de dépôt suivant l'une des revendications précédentes, dans lequel
pour recevoir l'objet ( 1 ) plat, la surface ( 2 ) de dépôt et le serre-flan ( 4 ) forment un entonnoir.

20. Compartiment de dépôt suivant la revendication 13, dans lequel
un inverseur pour faire basculer l'objet ( 1 ) plat qui tombe est couplé au serre-flan ( 4 ) avant l'arrivée.

21. Compartiment de dépôt suivant la revendication 13, dans lequel
le serre-flan ( 4 ) est disposé de manière à ce que, si les objets ( 1 ) sont minces, l'amortissement et le retard soient minimums ou inefficaces.
